# FASCICULE DE BREVET EUROPEEN

(11) **EP 1 143 218 B1**
(45) Date de publication et mention de la délivrance du brevet: **11.08.2004**
(21) Numéro de dépôt: 01400638.1
(22) Date de dépôt: 09.03.2001
(51) Int. Cl.: F42B 3/13

(54) **Element resistif pour initiateur pyrotechnique**
Widerstandselement für einen pyrotechnischen Zünder
Resistive element for a pyrotechnic initiator

(30) Priorité: 04.04.2000 FR 0004294
(43) Date de publication de la demande: 10.10.2001
(73) Titulaire: Vishay S.A., 06003 Nice Cedex (FR)
(72) Inventeur: Flassayer, Claude, 06640 Saint Jeannet (FR)
(74) Mandataire: de Roquemaurel, Bruno

(56) Documents cités:
- WO-A-96/24024
- WO-A-97/42462
- WO-A-98/28792
- WO-A-98/54535
- DE-A- 3 537 820

## Description

La présente invention concerne un élément résistif pour initiateur électro-pyrotechnique d'allumage ou de détonation.

Les initiateurs pyrotechniques sont de plus en plus utilisés dans les dispositifs de sécurité automobile, notamment pour commander le fonctionnement de coussins gonflables ou de tensionneurs de ceinture de sécurité, et sont généralement constitués par un récipient contenant une composition pyrotechnique qui est portée à sa température de déflagration par contact avec un filament ou une couche électriquement résistants chauffés par effet joule. Le filament ou la couche électriquement résistants sont généralement fixés sur un substrat isolant et connectés à des bornes d'amenée de courant électrique. Ces initiateurs pyrotechniques doivent à la fois consommer très peu d'énergie et être peu sensibles aux stimuli extérieurs pour répondre à des normes de fiabilité de fonctionnement et de sécurité.

La figure 1 représente un initiateur pyrotechnique de l'art antérieur comportant une traversée verre-métal 2, un élément résistif 4 relié à des connexions de sortie, un premier récipient 6 contenant une charge explosive primaire 8, et un deuxième récipient 10 confinant une charge explosive secondaire 12. L'élément résistif est représenté schématiquement en figure 2 et comporte un substrat 14 en alumine, une couche résistive 16 déposée sur le substrat 14, une couche d'adhérence 18 sur laquelle est déposée une couche conductrice 20 et un revêtement de soudage 22 recouvrant la couche conductrice 20 pour établir le contact éleccrique avec des bornes d'amenée de courant 23. La figure 3 illustre un autre élément résistif selon l'art antérieur constitué par un substrat en silicium 24 sur lequel est réalisée une résistance diffusée 26, et est déposée une couche de contact 28.

Les échanges thermiques entre la couche résistive et le milieu qui l'environne dépendent :
- du substrat sur lequel est déposée la couche résistive ;
- de la composition pyrotechnique ;
- du boîtier contenant cet ensemble.

L'alumine et le silicium, formant respectivement les substrats 14, 24 des éléments résistifs des figures 2 et 3, présentent une conductibilité thermique élevée, respectivement égale à 0,3 w/cm°C et à 1,46 w/cm°C. De ce fait, une partie importante de la chaleur dissipée par les couches résistives 16, 26 est transmise au substrat 14, 24 et n'est plus disponible pour chauffer la composition pyrotechnique. L'énergie consommée par l'initiateur pyrotechnique est alors beaucoup plus élevée que l'énergie requise pour initier la composition pyrotechnique et l'exigence de faible consommation n'est pas satisfaite.

Pour résoudre ce problème, l'initiateur pyrotechnique décrit dans le document WO98/54535 (préambule de la revendication 1) comprend une couche isolante supplémentaire entre le substrat et l'élément résistif. En outre l'élément résistif est réalisé en un hydride de titane (TiHx) et/ou de hafnium (HfHx), choisi pour se sublimer à basse température, en créant un plasma qui participe à la transmission de la chaleur entre l'élément résistif et la composition pyrotechnique.

Par ailleurs, le cahier des charges de ces initiateurs pyrotechniques impose un intervalle "non-feu", "tout-feu" de plus en plus étroit. En effet, lorsqu'on applique à un initiateur pyrotechnique une impulsion de courant spécifiée "tout-feu" l'initiateur doit fonctionner avec une probabilité proche de 1. Par contre, lorsqu'on applique à cet initiateur une impulsion spécifiée "non-feu", représentant une impulsion parasite, l'initiateur ne doit pas fonctionner. Or, la chaleur dissipée par la couche résistive 16, 26 est transmise au substrat 14, 24 de telle sorte que l'énergie dissipée par effet joule ne chauffe pas uniquement la couche résistive 16, 26, mais l'ensemble constitué par cette couche résistive 16, 26 et le substrat 14, 24 dont la masse thermique équivalente dépend de la conductibilité thermique et de la chaleur spécifique du substrat 14, 24. Plus ces deux grandeurs sont élevées, plus la masse thermique est élevée et plus il faut d'énergie pour atteindre, au niveau de la couche résistive 16, 26, la température nécessaire au fonctionnement " tout-feu " de la composition pyrotechnique. Ainsi, pour un substrat donné, pour réduire le niveau d'énergie requis, il faut réduire la surface de la couche résistive 16, 26. Cependant, en réduisant la surface de la couche résistive 16, 26, on diminue la surface d'échange thermique entre cette dernière et le substrat 14, 24. Ceci a pour conséquence de nuire à la reproductibilité du fonctionnement, particulièrement, lorsque l'on atteint des tailles voisines de la granulométrie de la composition pyrotechnique. En outre, la réduction de la surface d'échange entre le filament et le substrat abaisse le seuil de déclenchement "non-feu" de la composition pyrotechnique.

Le but de cette invention est de pallier les inconvénients de l'art antérieur cités ci-dessus.

Ce but est atteint au moyen d'un élément résistif comportant un substrat sur lequel est fixée une couche résistive recouverte partiellement par une couche conductrice assurant le contact électrique avec deux bornes d'amenée de courant électrique.

Selon l'invention, le substrat est réalisé dans un matériau ayant une conductivité thermique et électrique et un état de surface, comparables à ceux du verre.

Comme le verre présente une très faible conductivité thermique, l'énergie thermique dissipée par effet Joule par la couche résistive est canalisée vers l'explosif. En outre, comme le verre présente un très bon état de surface, il se prête tout à fait à l'utilisation de procédés de dépôt de couches minces à haute résolution pour la réalisation de la couche résistive.

La couche conductrice entoure la couche résistive et le substrat de manière à former deux zones de contact reliées par une portion centrale de la couche résistive.

Ce mode de réalisation est rendu possible grâce à l'utilisation d'un matériau comme le verre qui présente une très faible conductivité électrique (autrement le filament résistif serait court-circuité par la résistance de fuite du substrat).

Préférentiellement, la couche résistive est réalisée sur le substrat par un procédé de réalisation de couches minces à haute résolution.

D'autres caractéristiques et avantages de l'invention ressortiront de la description qui va suivre, prise à titre d'exemple non limitatif, en référence aux figures annexées dans lesquelles:
- la figure 1, décrite précédemment, représente schématiquement en vue en coupe transversale un initiateur pyrotechnique selon l'art antérieur ;
- les figures 2 et 3 représentent schématiquement en vue en coupe transversale deux éléments résistifs de l'art antérieur destinés à équiper l'initiateur pyrotechnique de la figure 1;
- la figure 4 représente schématiquement en vue en coupe transversale un élément résistif selon l'invention ;
- les figures 5 et 6 représentent schématiquement en vue en coupe transversale deux modes de réalisation d'un initiateur électro-pyrotechnique d'allumage ou de détonation, muni de l'élément résistif de la figure 4 ;
- la figure 7 représente en vue dessus un troisième mode de réalisation d'un initiateur électro-pyrotechnique d'allumage ou de détonation, muni de l'élément résistif de la figure 4.

Des références identiques sont utilisées pour désigner les éléments remplissant les mêmes fonctions dans les dispositifs illustrés respectivement par les figures 2 et 3 de l'art antérieur et par les figures 4 à 6 représentant l'invention.

La figure 4 représente schématiquement un élément résistif 4 pour initiateur électro-pyrotechnique d'allumage ou de détonation comportant un substrat 14 sur lequel est fixée une première couche résistive 16. La couche résistive 16 est recouverte partiellement par une couche conductrice 20 assurant le contact électrique avec deux bornes 23 d'amenée de courant électrique. La couche conductrice 20 entoure la couche résistive 16 et le substrat 14 en deux zones de contact reliées à la couche résistive 16 par une couche de liaison 16a. La couche conductrice 20 assure ainsi la connexion électrique de la couche résistive 16 avec les bornes 23 d'amenée de courant électrique représentées dans les figures 5 à 7.

Le substrat 14 est réalisé en verre ou dans un matériau ayant des conductivités électrique et thermique (par exemple 0,01 W/Cm °C) très faibles, comparables à celles du verre, ainsi qu'un état de surface tel que celui du verre, de manière à permettre la mise en oeuvre de procédés de réalisation de couches minces à haute résolution.

Selon un premier mode de réalisation de l'invention, la couche résistive 16 est constituée par une couche mince, par exemple réalisée sur le substrat par dépôt sous vide et photolithographie.

Dans une première variante de ce premier mode de réalisation, la couche mince est en matériau homogène par exemple en NiCr, Ta2N ou CrSi. Dans ce cas, la chaleur dissipée par effet joule par la couche résistive est transmise à la composition pyrotechnique par conduction thermique.

Dans une deuxième variante du premier mode de réalisation de l'invention, la couche résistive 16 est constituée par une couche mince en matériau composite, par exemple en Ta2n-Zr, NiCr-Zr ou Ta2N-Ti. Dans ce cas, à des températures voisines de la température d'excitation de la composition pyrotechnique, la couche conductrice, chauffée par la couche résistive supérieure 16, se sublime et entraîne la formation d'un plasma qui se condense sur la composition pyrotechnique et augmente sa température. La chaleur dissipée par effet joule par la couche résistive 16 est transmise à la composition pyrotechnique par conduction thermique et par effet plasma.

Selon un deuxième mode de réalisation de l'invention, la couche résistive 16 est en silicium, par exemple en silicium amorphe déposé sur du verre.

Sur les figures 5 à 7, l'élément résistif 4 est monté sur une embase 30 traversée par deux bornes d'amenée de courant 23.

L'embase peut être réalisée en un matériau électriquement isolant. Si elle est constituée d'une pièce métallique, une rondelle isolante 29 doit être insérée entre l'embase 30 et l'élément résistif 4.

Les figures 5 à 7 illustrent trois modes de connexion de l'élément résistif 4 avec les bornes d'amenée de courant 23.

Sur la figure 5, le contact électrique entre l'élément résistif 4 et les bornes 23 est réalisé par soudage sur traversées dépassantes verre-métal.

Sur la figure 6, le contact électrique entre l'élément résistif 4 et les bornes 23 est réalisé par report sur traversées non dépassantes verre-métal.

Les connexions de l'élément résistif 4 avec les bornes 23 d'amenée de courant se font par la tranche permettant ainsi de rendre l'élément résistif compatible avec des techniques de montage en surface. L'élément résistif peut alors être monté sur des supports intermédiaires avec des supresseurs de surtension, des condensateurs de stockage d'énergie et des circuits intégrés de contrôle.

Il est à noter que la connexion électrique de la couche résistive 16 avec les bornes 23 peut être directe ou effectuée au travers d'un circuit intermédiaire, par exemple un circuit imprimé 32, qui comporte d'autres composants 31 utiles au fonctionnement du dispositif, tels qu'une varistance, un condensateur, etc. (figure 7).

Ainsi, sur la figure 7, la fixation de l'élément résistif 4 et le contact électrique entre celui-ci et les bornes 23 est effectué par l'intermédiaire du circuit imprimé 32 fixé sur l'embase 30. Le circuit imprimé comporte une couche de cuivre 33 formant deux zones distinctes en contact électrique respectivement avec les bornes 23 et les zones de contact de l'élément résistif 4 et du composant 31, lesquels sont soudés sur le circuit imprimé.

L'utilisation d'un substrat en verre permet d'utiliser des éléments chauffants de très faible volume, et de très faible masse en vue de leur intégration dans des initiateurs pyrotechniques de très faible énergie, 0,1mJ par exemple. Elle permet également d'utiliser des éléments chauffants de faible volume, et de faible masse en vue de leur intégration dans des initiateurs pyrotechniques de moyenne énergie, 1mJ par exemple. Dans ce cas, l'énergie qui n'est plus dissipée en pure perte dans le substrat permet de chauffer une masse de matériau résistif plus importante. L'augmentation de la masse du matériau résistif se traduisant par une augmentation de la surface résistive, permet d'utiliser des compositions pyrotechniques de plus forte granulométrie et facilite le procédé de fabrication des initiateurs pyrotechniques.

## Revendications

1. Élément résistif (4) pour initiateur électro-pyrotechnique d'allumage ou de détonation comportant un substrat (14) sur lequel est fixée une couche résistive (16) recouverte partiellement par une couche conductrice (20) assurant le contact électrique avec deux bornes d'amenée de courant électrique (23), le substrat étant réalisé dans un matériau ayant une conductivité thermique et électrique et un état de surface, comparables à ceux du verre, **caractérisé en ce que** l'énergie thermique dissipée par effet Joule par la couche résistive est canalisée par conduction thermique vers une composition pyrotechnique.

2. Élément résistif selon la revendication 1, **caractérisé en ce que** le contact électrique entre la couche conductrice (20) et les bornes (23) est effectué par les tranches de l'élément résistif.

3. Élément résistif selon la revendication 1 ou 2, **caractérisé en ce que** ladite couche conductrice (20) entoure la couche résistive (16) et le substrat (14) en deux zones de contact reliées par une couche de liaison (16a) à la couche résistive (16).

4. Élément résistif selon l'une des revendications 1 à 3, **caractérisé en ce que** la couche résistive (16) est déposée sur le substrat par un procédé de réalisation de couches minces à haute résolution.

5. Élément résistif selon la revendication 4, **caractérisé en ce que** la couche résistive (16) est réalisée sur le substrat par dépôt sous vide et photolithographie.

6. Élément résistif selon la revendication 4 ou 5, **caractérisé en ce que** ladite couche résistive (16) est constituée par une couche mince en matériau homogène.

7. Élément résistif selon la revendication 4 ou 5, **caractérisé en ce qu'**il comprend en outre une couche conductrice disposée sur la couche résistive (16) qui se sublime lorsqu'elle est chauffée par la couche résistive, de manière à assurer la transmission de la chaleur à la composition pyrotechnique par conduction thermique et par effet plasma.

8. Élément résistif selon la revendication 1 ou 2, **caractérisé en ce que** la couche résistive (16) est en silicium amorphe.

9. Élément résistif selon l'une des revendications 1 à 8, **caractérisé en ce que** la connexion de l'élément résistif (4) avec les bornes d'amenée (23) de courant est réalisée par soudure sur traversée verre-métal.

10. Élément résistif selon l'une des revendications 1 à 8, **caractérisé en ce que** la connexion de l'élément résistif (4) avec les bornes d'amenée de courant (23) est réalisée par l'intermédiaire d'un circuit imprimé (32).

11. Initiateur électro-pyrotechnique d'allumage ou de détonation, **caractérisé en ce qu'**il comporte un élément résistif (4) selon l'une des revendications 1 à 10.

## Patentansprüche

1. Widerstandselement (4) für einen elektro-pyrotechnischen Zünd- oder Detonationsauslöser, mit einem Substrat (14), auf dem eine Widerstandsschicht (16) fixiert ist, die teilweise von einer leitenden Schicht (20) bedeckt ist, die den elektrischen Kontakt mit zwei Anschlüssen zur Versorgung mit einem elektrischen Strom (23) gewährleistet, wobei das Substrat aus einem Material hergestellt ist, das eine thermische und elektrische Leitfähigkeit und einen Oberflächenzustand aufweist, die vergleichbar mit denen von Glas sind, **dadurch gekennzeichnet, daß** die thermische Energie, die durch den Joule sehen Effekt durch die Widerstandsschicht dissipiert wird, durch Wärmeleitung zu der pyrotechnischen Zusammensetzung kanalisiert wird.

2. Widerstandselement nach Anspruch 1, **dadurch gekennzeichnet, daß** der elektrische Kontakt zwischen der leitenden Schicht (20) und den Anschlüssen (23) durch die Ränder des Widerstandselements hergestellt wird.

3. Widerstandselement nach Anspruch 1 oder 2, **dadurch gekennzeichnet, daß** die genannte leitende Schicht (20) die Widerstandsschicht (16) und das Substrat (14) in zwei Kontaktzonen umgibt, die durch eine Verbindungsschicht (16a) mit der Widerstandsschicht (16) verbunden sind.

4. Widerstandselement nach einem der Ansprüche 1 bis 3, **dadurch gekennzeichnet, daß** die Widerstandsschicht (16) auf dem Substrat durch ein Verfahren abgelagert ist, bei dem dünne Schichten mit hoher Auflösung hergestellt werden.

5. Widerstandselement nach Anspruch 4, **dadurch gekennzeichnet, daß** die Widerstandsschicht (16) auf dem Substrat durch Ablagerung unter Vakuum und durch Photolithographie hergestellt ist.

6. Widerstandselement nach Anspruch 4 oder 5, **dadurch gekennzeichnet, daß** die genannte Widerstandsschicht (16) durch eine dünne Schicht aus einem homogenen Material gebildet ist.

7. Widerstandselement nach Anspruch 4 oder 5, **dadurch gekennzeichnet, daß** das Widerstandselement zusätzlich eine leitende Schicht aufweist, die auf der Widerstandsschicht (16) angeordnet ist, und die sublimiert, wenn sie durch die Widerstandsschicht erwärmt wird, so daß die Übertragung der Wärme an die pyrotechnische Zusammensetzung durch Wänneleitung und durch Plasmaeffekt gewährleistet ist.

8. Widerstandselement nach Anspruch 1 oder 2, **dadurch gekennzeichnet, daß** die Widerstandsschicht (16) aus amorphem Silizium besteht.

9. Widerstandselement nach einem der Ansprüche 1 bis 8, **dadurch gekennzeichnet, daß** die Verbindung des Widerstandselements (4) mit den Anschlüssen zur Versorgung (23) mit Strom durch Löten auf einem Durchgang Glas-Metall hergestellt ist.

10. Widerstandselement nach einem der Ansprüche 1 bis 8, **dadurch gekennzeichnet, daß** die Verbindung des Widerstandselements (4) mit den Anschlüssen zur Versorgung mit Strom (23) durch Zwischenschaltung eines gedruckten Schaltkreises (33) realisiert ist.

11. Elektro-pyrotechnischer Zünd- oder Detonationsauslöser, **dadurch gekennzeichnet, daß** er ein Widerstandselement (4) nach einem der Ansprüche 1 bis 10 aufweist.

## Claims

1. A resistive element (4) for an electropyrotechnic ignition or detonation initiator comprising a substrate (14) on which there is fixed a resistive layer (16) partially covered by a conductive layer (20) providing electric contact with two electric current supply terminals (23), the substrate being made from a material having a thermal and electric conductivity and a surface state which are comparable to those of glass, **characterised in that** the thermal energy dissipated by the Joule effect by the resistive layer is channeled by thermal conduction towards a pyrotechnic composition.

2. A resistive element according to claim 1, **characterised in that** the electric contact between the conductive layer (20) and the terminals (23) is effected via the edges of the resistive element.

3. A resistive element according to claim 1 or 2, **characterised in that** the said conductive layer (20) surrounds the resistive layer (16) and the substrate (14) in two contact zones connected by a connecting layer (16a) to the resistive layer (16).

4. A resistive element according to any one of claims 1 to 3, **characterised in that** the resistive layer (16) is deposited on the substrate by a high-resolution thin-film production process.

5. A resistive element according to claim 4, **characterised in that** the resistive layer (16) is made on the substrate by vacuum deposition and photolithography.

6. A resistive element according to claim 4 or 5, **characterised in that** the said resistive layer (16) is constituted by a thin layer of homogeneous material.

7. A resistive element according to claim 4 or 5, **characterised in that** it also comprises a conductive layer disposed on the resistive layer (16) which sublimes when it is heated by the resistive layer, so as to ensure transmission of the heat to the pyrotechnic composition by thermal conduction and by plasma effect.

8. A resistive element according to claim 1 or 2, **characterised in that** the resistive layer (16) is of amorphous silicon.

9. A resistive element according to any one of claims 1 to 8, **characterised in that** the connection of the resistive element (4) to the current supply terminals (23) is made by welding on the glass-metal interface.

10. A resistive element according to any one of claims 1 to 8, **characterised in that** the connection of the resistive element (4) to the current supply terminal (23) is made by means of a printed circuit (32).

11. An electropyrotechnic ignition or detonation initiator, **characterised in that** it comprises a resistive element (4) according to any one of claims 1 to 10.
